# EUROPÄISCHE PATENTSCHRIFT

(11) **EP 4 105 376 B1**
(45) Veröffentlichungstag und Bekanntmachung des Hinweises auf die Patenterteilung: **25.03.2026**
(21) Anmeldenummer: 22175126.6
(22) Anmeldetag: 24.05.2022
(51) Int. Cl.: D06F 57/08

(54) **WÄSCHESTÄNDERANORDNUNG ZUM TROCKNEN VON WÄSCHE**
LAUNDRY STAND ASSEMBLY FOR DRYING LAUNDRY
ENSEMBLE TANCARVILLE PERMETTANT DE SÉCHER LE LINGE

(30) Priorität: 16.06.2021 DE 102021115540
(43) Veröffentlichungstag der Anmeldung: 21.12.2022
(73) Patentinhaber: Schauerhuber GmbH, 1190 Wien (AT)
(72) Erfinder: Schauerhuber, Hermann Oliver, 3002 Purkersdorf (AT)
(74) Vertreter: Epping - Hermann - Fischer

(56) Entgegenhaltungen:
- DE-A1- 19 802 275
- DE-U1- 20 202 287
- GR-A- 20060 100 665
- US-A1- 2013 228 540

## Beschreibung

Der Erfindung betrifft eine Wäscheständeranordnung zum Trocknen von Wäsche, welche einen zuverlässigen Funktionszustand bereitstellt und in einem transportfähigen Zustand einen besonders platzsparenden Aufbau aufweist. Wäscheständeranordnungen zum Trocknen von Wäsche sind aus dem Stand der Technik bekannt. Die Druckschrift GR 2006 0100 665 A offenbart einen Wäscheständer mit einer Hauptfläche und seitlichen Hilfsflächen. Der Wäscheständer umfasst eine Mehrzahl von Kunststoffverbindern mit charakteristischen zylindrischen Hülsen, die zum Aufbauen des Wäscheständers verwendet werden. Die Druckschrift DE 198 02 275 A1 offenbart einen Wäscheständer mit Gelenken, die mit plattenförmigen Ausformungen ausgestattet sind und spezielle Einstellmöglichkeiten ermöglichen. Die Druckschrift DE 202 02 287 U1 offenbart einen weiteren Wäschetrockner, der eine Vielzahl von Gestaltungsvarianten für das jeweilige Anhängen unterschiedlich langer oder schwererer Wäschestücke ermöglicht.

Derartige Anordnungen, welche auch als Wäschetrockengestelle oder Wäscheständer bezeichnet werden, sind vielverbreitete Haushaltshilfen und weisen typischerweise ein zusammenklappbares Gestell mit mehreren Standbeinen zum Aufstellen auf einem Boden auf. Das Gestell hat im Regelfall einen Rahmen, der mehrere innerhalb dessen angeordnete Schnüre oder Stäbe zum Aufhängen von Wäsche aufweist.

Es ist eine Aufgabe, die der Erfindung zugrunde liegt, eine zuverlässige und kostengünstige Wäscheständeranordnung zu schaffen.

Eine erfindungsgemäße Wäscheständeranordnung zum Trocknen von Wäsche umfasst ein zusammenklappbares Grundgestell mit zwei Standbeinen und einem in einer Gebrauchslage horizontalen Rahmen, innerhalb dessen schnurartige oder stabförmige Elemente zum Aufnehmen der Wäsche angeordnet sind. Die Wäscheständeranordnung umfasst ferner zwei klappbare Wäscheständerflügel, die auf gegenüberliegenden Seiten des Rahmens mit diesem gekoppelt sind, wobei die zwei Standbeine und die zwei Wäscheständerflügel jeweils mittels zweier Befestigungsmittel miteinander und mit dem Rahmen gekoppelt und um eine durch die Befestigungsmittel eingerichtete Schwenkachse verschwenkbar ausgebildet sind. Wäscheständeranordnung weist außerdem vier Rahmengelenke auf, die dazu ausgebildet sind, in einem jeweiligen Bereich einer Kopplungsstelle der Standbeine, der Wäscheständerflügel und des Rahmens angeordnet zu werden. Die Rahmengelenke sind so ausgebildet, dass sie eine Stützstruktur zur Aufnahme der Standbeine und des Rahmens bereitstellen. Die vier Rahmengelenke umfassen jeweils ein erstes Gelenkteil und ein zweites Gelenkteil, die eine Mehrzahl von Aufnahmeöffnungen aufweisen, mittels derer die Rahmengelenke ohne zusätzliche Hilfsmittel zu benötigen mit dem Rahmen, einem jeweiligen Abschnitt eines zugehörigen Wäscheständerflügels und einem jeweiligen Abschnitt eines zugehörigen Standbeins koppelbar sind. Die Aufnahmeöffnungen der jeweiligen zweiten Gelenkteile sind in Abstimmung auf ein jeweils aufzunehmendes Element U-förmig begrenzt.

Mittels der beschriebenen Konfiguration ist eine Wäscheständeranordnung realisierbar, welche einen zuverlässigen Funktionszustand zum Trocknen von Wäsche bereitstellt und insbesondere in einem transportfähigen Zustand einen platzsparenden Aufbau ermöglicht. Dadurch, dass die Rahmengelenke als separate, nicht vormontierte Komponenten der Wäscheständeranordnung beigelegt sind, kann die Wäscheständeranordnung besonders flach verpackt und transportiert werden und sich somit kostensparend auf die Logistik auswirken.

Eine Montage der Rahmengelenke erfolgt dann durch einen Endkonsument, welcher die Rahmengelenke mit wenigen Handgriffen selbst montieren kann, indem entsprechende Rahmenelemente in die dafür vorgesehenen Aufnahmeöffnungen der Gelenkteile der Rahmengelenke eingebracht werden. Die Rahmengelenke sind so eingerichtet, dass der Endkonsument die die Montage ohne zusätzliche Hilfsmittel durchführen kann. Somit kann eine vollautomatische Produktion der Wäscheständeranordnung erheblich vereinfacht werden und entsprechend können Herstellungskosten weiter reduziert werden. Mittels der beschriebenen Wäscheständeranordnung können daher Transportkosten und Herstellungskosten reduziert werden und dennoch ein zuverlässiger und nutzbringender Funktionsbetrieb bereitgestellt werden.

Die ersten und zweiten Gelenkteile eines jeweiligen Rahmengelenks sind als separate, aufeinander abgestimmte Elemente ineinander steckbar ausgebildet. Die Gelenkteile weisen dafür vorgegebene Kopplungsstrukturen auf, die ein Ineinanderstecken und/oder Verrasten miteinander ermöglichen. Zum Beispiel weist eines der Gelenkteile eine oder mehrere Öffnungen auf, in die entsprechende Kopplungsstrukturen eingreifen können, welche an dem anderen der beiden Gelenkteile ausgebildet sind. Alternativ oder zusätzlich kann eines der Gelenkteile eine oder mehrere Rastelement aufweisen, die an innen- und/oder außenliegenden Kanten des anderen der beiden Gelenkteile einrasten.

Die Gelenkteile können jeweils einstückig als separate Kunststoffkomponenten ausgebildet sein. Die Rahmengelenke bilden somit Kunststoffgelenke, die an den jeweiligen Ecken des im Wesentlichen rechteckigen Rahmens angebracht werden. Alternativ können die Rahmengelenke aus Metall, beispielsweise Aluminium, gefertigt sein.

Gemäß einer weiteren Weiterbildung der Wäscheständeranordnung sind die Befestigungsmittel als Nieten oder Bolzen ausgebildet, die sich durch einen jeweiligen Abschnitt des Rahmens, des jeweiligen Wäscheständerflügels und des jeweiligen Standbeins erstrecken. Von den vier Nieten oder Bolzen wird bevorzugt jeweils eine in einer der vier Ecken des im Wesentlichen rechteckigen Rahmens angebracht, sodass eine Querstrebe eines der beiden Wäscheständerflügel mit einer Längsstrebe eines der beiden Standbeine und mit einer Strebe des Rahmens mittels einer jeweiligen Niete oder einem jeweiligen Bolzen verbunden ist. Entsprechend bilden die Nieten oder der Bolzen eine jeweilige Rotationsachse bzw. die Schwenkachse aus, um die die miteinander gekoppelten Elemente relativ zueinander verschwenkbar sind. Somit kann auf einfache und kostengünstige Weise eine zuverlässige Kopplung erzielt werden, welche zudem eine jeweilige Schwenkachse durch Nieten- oder Bolzenelemente definiert.

Nutzbringend weisen die Rahmenelemente der Wäscheständerflügel, der Standbeine und des Rahmens an vorgegebenen Positionen entsprechende Ausnehmungen auf, in denen das jeweilige Befestigungselement angeordnet werden kann beziehungsweise durch die sich das jeweilige Befestigungselement erstreckt. Die Bolzen- oder Nietenelemente sind aus Metall und/oder Kunststoff gefertigt oder weisen Metall und/oder Kunststoff auf. Somit kann ein stabiler und zuverlässiger Aufbau der Wäscheständeranordnung erzielt werden.

Erfindungsgemäß ist das jeweils zweite Gelenkteil eines Rahmengelenks zur Aufnahme eines Rahmenelements des Standbeins ausgebildet und weist eine verlängerte Beinstütze auf, in welche das jeweilige Standbein einrastbar ist. Zum Beispiel weist die verlängerte Beinstütze bezogen auf einen montierten und aufgebauten Zustand, in welchem das zweite Gelenkteil mit dem Rahmen gekoppelt, das Grundgestell aufgeklappt und die Standbeine aufgestellt sind, eine Länge entlang des Standbeins von mindestens 6 cm auf. Vorzugsweise ist eine solche Stützlänge 8 cm - 10 cm lang. Die Beinstütze umfasst beispielsweise eine der Aufnahmeöffnungen, die U-förmig ausgebildet ist und von einer Anlagefläche begrenzt wird, die an einer nach außen gerichteten Seite des jeweiligen Rahmengelenks ausgebildet ist. Somit kann ein jeweiliger aufzunehmender Abschnitt des Standbeins in die U-förmige Aufnahmeöffnung eingedrückt und mittels der Anlagefläche stabil und zuverlässig gehalten werden.

Die Anlagefläche bzw. verlängerte Beinstütze begründet eine Länge oder Tiefe des zweiten Gelenkteils und des Rahmengelenks, welche insbesondere vorteilhaft ist, damit die Standbeine gut und sicher darin einrasten und gehalten werden können und die Wäscheständeranordnung ausreichend Standstabilität erreicht. Dadurch, dass die Rahmengelenke vor deren Montage durch den Endkonsumenten separat enthalten sind, trägt eine solche verlängerte Beinstütze auch nicht zu vergrößerten Paketabmessungen der transportbereiten Wäscheständeranordnung bei. Die Rahmengelenke werden insbesondere so verpackt, dass sich die verlängerte Beinstütze im Wesentlichen in der Ebene des zusammengeklappten Grundgestells erstreckt. Eine Dicke der verpackten Wäscheständeranordnung senkrecht zu einer Haupterstreckungsebene des Rahmens kann daher im Wesentlichen durch die Geometrie der Rahmenelemente des Rahmens, der Wäscheständerflügel und/oder der Standbeine definiert werden und die innerhalb des Rahmens beigepackten Rahmengelenke tragen in Bezug auf die Dicke nicht zusätzlich auf.

Gemäß einer weiteren Weiterbildung der Wäscheständeranordnung sind die Aufnahmeöffnungen der jeweiligen ersten Gelenkteile in Abstimmung auf ein jeweils aufzunehmendes Element U-förmig ausgebildet sind. Nutzbringender Weise sind der Rahmen, die Wäscheständerflügel und die Standbeine rohrförmig mit zylindrischer Grundform ausgebildet. Die U-förmigen Aufnahmeöffnungen sind demgemäß bevorzugt gemäß einem abgerundeten "U" ausgebildet. Alternativ sind auch rohrförmige Elemente mit kantiger Grundform möglich. Demnach sind die U-förmigen Aufnahmeöffnungen vorzugsweise gemäß einem kantigen "U" ausgebildet. Eine rohrförmige Ausgestaltung des Rahmens, der Wäscheständerflügel und der Standbeine mit entsprechenden Hohlräumen trägt zu einer Material- und Gewichtsersparnis der Wäscheständeranordnung bei.

Zum Beispiel weist ein jeweiliges zweites Gelenkteil eine erste Aufnahmeöffnung, eine zweite Aufnahmeöffnung und eine dritte Aufnahmeöffnung auf. Die erste Aufnahmeöffnung ist von zwei voneinander beabstandeten Schenkeln des zweiten Gelenkteils begrenzt und dazu eingerichtet, das in der zugehörigen Ecke des Rahmens angeordnete Befestigungsmittel aufzunehmen bzw. zu umgeben. Die erste Aufnahmeöffnung wird somit zu Beginn der Montage des Rahmengelenks um das Befestigungsmittels angeordnet und umgibt die jeweilige Schwenkachse. Insbesondere ist an einer solchen Kopplungsstelle zwischen dem Rahmen, den Wäscheständerflügeln und den Standbeinen ein vorgegebener Freiraum entlang der Schwenkachse verfügbar, sodass die freien Schenkel des zweiten Gelenkteils dort einfach und zuverlässig platzierbar sind.

Die zweite Aufnahmeöffnung ist von verlängerten Seitenflächen und einer verlängerten Rückenfläche des zweiten Gelenkteils begrenzt und zur Aufnahme des jeweiligen Standbeins ausgebildet. Die Seitenflächen und Rückenfläche bilden insbesondere die zuvor beschriebene verlängerte Beinstütze, sodass die Rückenfläche auch als Anlagefläche für das aufzunehmende Standbein bezeichnet werden kann.

Die dritte Aufnahmeöffnung ist an einer Oberseite des zweiten Gelenkteils ausgebildet und zur Aufnahme des jeweiligen Abschnitts des Rahmens eingerichtet. Insbesondere sind die Rahmengelenke dafür vorgesehen, als Stützelemente in den jeweiligen Ecken des Rahmens zu fungieren und entsprechend in diesen Bereichen angebracht zu werden.

In Bezug auf einen vollständig montierten Zustand sind daher die vier Rahmengelenke vorzugsweise lediglich mittels Anstecken an einer jeweiligen Kopplungsstelle der Standbeine, der Wäscheständerflügel und des Rahmens angeordnet, sodass die jeweiligen ersten und zweiten Gelenkteile einen Abschnitt des Rahmens und/oder der Befestigungsmittel umgeben. Zum Beispiel bilden die jeweiligen ersten Gelenkteile eine Abdeckung aus, die von oben auf die untere Komponente gesetzt werden, welche durch die zweiten Gelenkteile realisiert sind.

Im Zusammenhang mit dieser Beschreibung beziehen sich Begriffe und Richtungsangaben, wie "oben", "unten", "Oberseite", "Unterseite" auf einen betriebsfertigen, auf einem Untergrund aufgestellten Zustand der Wäscheständeranordnung.

Die ersten Gelenkteile umgeben dann einen oberen Bereich des Rahmens und die zweiten Gelenkteile jeweils einen unteren Bereich des Rahmens, sodass die ersten und zweiten Gelenkteile zusammen den zugehörigen Abschnitt des Rahmens vollständig umschließen. Die Rahmengelenke der Wäscheständeranordnung realisieren anzubringende Kopplungselemente, die derart ausgebildet sind, dass sie einerseits den Rahmen und anderseits einen Abschnitt eines jeweiligen Standbeins formschlüssig kontaktieren und jeweils lediglich teilweise umschließen.

Weitere vorteilhafte Ausgestaltungen sind in den Unteransprüchen und in der nachfolgenden Beschreibung eines Ausführungsbeispiels beschrieben.

Ausführungsbeispiele der Erfindung sind im Folgenden anhand der schematischen Zeichnungen näher erläutert. Es zeigen:
- Figur 1: ein Ausführungsbeispiel einer Wäscheständeranordnung in einem vollständig ausgestellten Funktionszustand,
- Figuren 2-5: ein Rahmengelenk der Wäscheständeranordnung in verschiedenen Ansichten,
- Figur 6: ein Ausführungsbeispiel der Wäscheständeranordnung in einem transportfähigen Funktionszustand,
- Figuren 7-11: verschiedene Positionen eines Verfahrens zum Aufbauen der Wäscheständeranordnung.

Elemente gleicher Konstruktion oder Funktion sind figurenübergreifend mit den gleichen Bezugszeichen gekennzeichnet. Aus Gründen der Übersichtlichkeit sind gegebenenfalls nicht alle dargestellten Elemente in sämtlichen Figuren mit zugehörigen Bezugszeichen gekennzeichnet.

Die Figur 1 zeigt in einer perspektivischen Ansicht eine Wäscheständeranordnung 1 zum dem Trocknen von Wäsche in einem vollständig ausgeklappten und betriebsbereiten Funktionszustand. Die Wäscheständeranordnung 1 umfasst ein zusammenklappbares Grundgestell 2 mit zwei Standbeinen 3 sowie einem in einer Gebrauchslage horizontalen Rahmen 4. Der horizontale Rahmen 4 hat mehrere Rahmenelemente, nämlich zwei Längselemente 5 sowie zwei Querelemente 6. Die Rahmenelemente 5 und 6 sind in einem Rechteck angeordnet. Innerhalb der Rahmenelemente sind schnurartige oder stabförmige Elemente angeordnet, welche Wäsche aufnehmen können. Die beiden Standbeine 3 sind im Bereich der Querelemente 6 gelenkig mit dem Rahmen 4 gekoppelt. Die Kopplung mit dem Rahmen 4 ist schwenkbar ausgeführt. Weitere Details des Grundgestells 2 werden nicht näher erläutert. An dieser Stelle sei darauf hingewiesen, dass das Grundgestell 2 aus dem Stand der Technik bekannte Ausgestaltungen annehmen kann, soweit nicht an anderer Stelle explizit Merkmale des Grundgestells 2 beschrieben werden.

Die Wäscheständeranordnung 1 hat des Weiteren zwei Wäscheständerflügel 7. Jeder Wäscheständerflügel 7 ist ein U-förmig ausgebildeter Bügel, welcher von gegenüberliegenden, parallel ausgerichteten Schenkeln 8 und einem Rahmenquerelement 9, welches die Schenkel 8 verbindet, gebildet ist. Zwischen dem U-förmigen Bügel sind wiederum stab- oder schnurartige Elemente zum Aufnehmen von Wäsche angeordnet. Sämtliche Rahmenelemente 5 und 6 des Rahmens 4 sowie die Schenkel 8 und das Rahmenquerelement 9 der Wäscheständerflügel 7 sind rohrförmig, insbesondere zylinderförmig, ausgebildet. Andere Ausgestaltungen sind denkbar.

Die Wäscheständeranordnung 1 weist ferner vier Rahmengelenke 10 auf, von denen jeweils eines im Bereich einer jeweiligen Kopplungsstelle angeordnet ist, in welcher die Standbeine 3, die Wäscheständerflügel 7 und der Rahmen 4 miteinander gekoppelt sind.

Wie anhand der nachfolgenden Figuren 2-11 erläutert wird, sind insbesondere aufgrund der Konfiguration der Rahmengelenke 10 ein zuverlässiger Funktionszustand zum Trocknen von Wäsche und ein besonders platzsparender Transportzustand der Wäscheständeranordnung 1 realisierbar. In Bezug auf einen Transportzustand sind die Rahmengelenke 10 als separate, nicht vormontierte Komponenten der Wäscheständeranordnung 1 beigelegt, sodass die Wäscheständeranordnung besonders flach verpackt und transportiert werden kann und sich somit kostensparend auf die Logistik auswirkt (s. Figur 6). In einem verpackten Zustand sind die Rahmengelenke 10 vorzugsweise innerhalb des Rahmens 4 angeordnet und tragen hinsichtlich einer Dicke nicht auf. Die Dicke ist im Wesentlichen durch einen Durchmesser der Rahmenelemente 3, 5, 6, 8 und/oder 9 gegeben und bezieht sich auf eine Richtung senkrecht zu einer Haupterstreckungsebene des Rahmens 4.

Die Rahmengelenke 10 sind dazu ausgebildet, eine Stützstruktur zur Aufnahme der Standbeine 3 und des Rahmens 4 bereitzustellen (s. Figuren 2-5). Die Rahmengelenke 10 weisen jeweils ein erstes Gelenkteil 11 und ein separates zweites Gelenkteil 12 auf, die eine Mehrzahl von U-förmig begrenzten Aufnahmeöffnungen 14, 15, 16, 21, 22 umfassen. Mittels der Aufnahmeöffnungen 14, 15, 16, 21, 22 sind die Rahmengelenke 10 hilfsmittellos mit dem Rahmen 4 und dem zugehörigen Wäscheständerflügel 7 und Standbein 3 koppelbar.

Die Gelenkteile 11 und 12 sind vorzugsweise jeweils einstückig als separate Kunststoffkomponenten ausgebildet und zum Beispiel mittels Spritzguss kostengünstig und zuverlässig herstellbar. Die jeweiligen Gelenkteile 11 und 12 sind mit vorgegebenen aufeinander abgestimmten Kopplungsstrukturen 19, 23, 27, 28 ausgebildet und ineinander steckbar eingerichtet (s. Figuren 9 und 10).

Die ersten Gelenkteile 11 weisen an einer Unterseite eine Kopplungsstruktur 23 und Rastelemente 27 auf, die in Abstimmung auf eine Kopplungsöffnung 19 und eine Rastaufnahme 28 an einer Oberseite des zweiten Gelenkteils 12 abgestimmt ausgebildet sind.

Begriffe und Richtungsangaben, wie "oben", "unten", "Oberseite" und "Unterseite" beziehen sich auf einen betriebsfertigen, auf einem Untergrund aufgestellten Zustand der Wäscheständeranordnung 1, wie er in Figur 1 illustriert ist. Demgemäß ist in einem montierten und aufgestellten Zustand die Unterseite des ersten Gelenkteils 11 der Oberseite des zweiten Gelenkteils 12 zugewandt.

Die jeweiligen ersten Gelenkteile 11 realisieren eine jeweilige Abdeckung, die einen oberen Bereich des Rahmens 4 bzw. des jeweiligen Querelements 6 umgeben. Die jeweiligen zweiten Gelenkteile 12 umgeben einen unteren Bereich des Rahmens 4 bzw. des jeweiligen Querelements 6 umgeben. Somit umschließen die jeweiligen ersten und zweiten Gelenkteile 11, 12 zusammen den zugehörigen Abschnitt des Rahmens 4 vollständig. Alternativ können die Rahmengelenke 10 auch so ausgebildet sein, dass sie das jeweilige Querelement 6 nicht vollständig umschließen und beispielsweise einen Spalt aufweisen bzw. frei lassen.

Die Wäscheständerflügel 7 können so eingerichtet sein, dass sie sich in einem ausgeklappten Zustand auf einer Oberseite des Rahmens 4 abstützen. Alternativ oder zusätzlich können die Rahmengelenke 10 so ausgebildet sein, dass das erste und/oder das zweite Gelenkteil 11, 12 eine Flügelstützung 26 zum Stabilisieren der ausgeklappten Wäscheständerflügel 7 aufweist (s. Figur 4).

Die Standbeine 3, die Wäscheständerflügel 7 und der Rahmen 4 sind in den Eckbereichen mittels eines jeweiligen Befestigungsmittels in Form einer Niete oder eines Bolzens 20 miteinander gekoppelt. Der Bolzen 20 richtet eine jeweilige Schwenkachse A ein, um die die Wäscheständerflügel 7 und die Standbeine 3 relativ zu dem Rahmen 4 verschwenkbar sind. Die Bolzen 20 erstrecken sich durch einen jeweiligen Abschnitt des Rahmens 4 bzw. des jeweiligen Längselements 5, durch einen Endabschnitt des Wäscheständerflügels 7 bzw. des jeweiligen Schenkels 8 und durch einen Endabschnitt des jeweiligen Standbeins 3. Der Rahmen 4, die Wäscheständerflügel 7 und die Standbeine 3 sind daher vormontiert miteinander gekoppelt. Zum Schutz sind die Endabschnitte der Wäscheständerflügel 7 zum Beispiel mit Schutzkappen 25 versehen.

Zwischen den Endabschnitten der Wäscheständerflügel 7 und der Standbeine 3 sowie zwischen den Endabschnitten der Wäscheständerflügel 7 und dem jeweiligen Längselement 5 des Rahmens 4 sind Abstände vorgegeben eingerichtet, in die das zweite Gelenkteil 12 mittels freier Schenkel 13 eingreifen kann (s. Figuren 2-4).

Eine Montage der Rahmenelemente 10 an dem Grundgestell 2 ist in den Figuren 7-11 illustriert. Das jeweilige zweite Gelenkteil 12 weist eine erste U-förmige Aufnahmeöffnung 14, eine zweite U-förmige Aufnahmeöffnung 15 und eine dritte U-förmige Aufnahmeöffnung 16 auf. Die erste Aufnahmeöffnung 14 von den zwei voneinander beabstandeten Schenkeln 13 begrenzt, die sich an der Oberseite des zweiten Gelenkteils 12 ausgebildet sind. Die erste Aufnahmeöffnung 14 ist zur Aufnahme oder zum Umgeben des jeweiligen Bolzens 20 ausgebildet. Das zweite Gelenkteil 12 wird mittels der Schenkel in die freien Bereiche zwischen den Wäscheständerflügel 7, dem Rahmen 4 und den Standbeinen 3 eingehängt, sodass der Bolzen 20 in der Aufnahmeöffnung 14 angeordnet ist.

Nachfolgend wird das zweite Gelenkteil 12 um die Schwenkachse A rotiert, sodass die dritte Aufnahmeöffnung 16 auf den Rahmen 4 zubewegt wird. Die dritte Aufnahmeöffnung 16 ist demgemäß an der Oberseite des zweiten Gelenkteils 12 zur Aufnahme eines jeweiligen Abschnitts des Rahmens 4 ausgebildet. Gemäß dem illustrierten Ausführungsbeispiel wird das Rahmengelenk 10 platzsparend in einer jeweiligen Ecke des Rahmens 4 angeordnet, sodass die dritte Aufnahmeöffnung 16 angepasst an die gebogene Kontur des in sich geschlossenen Rahmens 4 eine gebogene Form aufweist bzw. von gebogenen Seitenflächen begrenzt wird und eine Negativform des Abschnitts des Rahmens 4 nachbildet.

Die zweite Aufnahmeöffnung 15 ist von verlängerten Seitenflächen und einer verlängerten Rückenfläche des zweiten Gelenkteils 12 begrenzt und zur Aufnahme des jeweiligen Standbeins 3 ausgebildet. Die zweite Aufnahmeöffnung 15 bildet einen Teil einer verlängerten Beinstütze 18, in welche das jeweilige Standbein 3 einrastbar ist. Die Beinstütze 18 kann Rastelemente 17 aufweisen, die ein ungewolltes Austreten des eingerasteten Standbeins 3 aus der zweiten Aufnahmeöffnung 15 verhindern können (s. Figur 4).

Die verlängerte Beinstütze 18 weist zum Beispiel bezogen auf einen montierten und aufgebauten Zustand, wie er in den Figuren 1-5 gezeigt ist, eine Länge entlang des Standbeins 3 von mindestens 6 cm, beispielsweise 8-10 cm auf, um ein besonders stabilen Halt der ausgeklappten Wäscheständeranordnung 1 zu erzielen. Ferner können die zweiten Gelenkteile 12 mit Stabilitätsrippen 24 versehen sein, die zu einem besonders stabilen Halt und einer hohen Tragfähigkeit beitragen können (s. Figur 5).

Gemäß dem unteren Teilbild der Figur 8 wird nun das erste Gelenkteil 11 als Abdeckkappe auf das zweite Gelenkteil 12 aufgesetzt und in dieses eingesteckt bzw. mit diesem verrastet. Dabei werden die Rastelemente 27 des ersten Gelenkteils 11 in die Kopplungsöffnung 19 des zweiten Gelenkteils 12 eingeführt bis sie in entsprechende Ausnehmungen oder Kanten eingreifen. Ein weiteres Rastelement 27 an einem äußeren Abschnitt des ersten Gelenkteils 11 kann in eine entsprechend korrespondierende Rastaufnahme 28 an einem äußeren Abschnitt des zweiten Gelenkteils 12 eingreifen. Ein akustisches Geräusch beim Einrasten kann den Endkonsumenten ferner darüber informieren, dass die Kopplung erfolgt und belastbar ist. Das durch den Endkonsumenten entsprechend montierte Rahmengelenk 10 ist in Figur 11 nochmal perspektivisch dargestellt, wobei die Wäscheständerflügel 7 und die Standbeine 3 eingeklappt sind.

Die beschriebene Wäscheständeranordnung 1 ist auf einfache und kostengünstige Weise realisierbar und ermöglicht einen unkomplizierten Aufbau eines Gestells zum Trocknen von Wäsche. Insbesondere aufgrund der separaten, nicht vormontierten Rahmengelenke 10 ermöglicht die Wäscheständeranordnung 1 eine besonders flache Anordnung mit geringer Dicke. Dies ermöglicht ein platzsparendes Verpacken der Wäscheständeranordnung 1 und bietet insbesondere im Hinblick auf eine Vielzahl solcher Erzeugnisse einen wesentlichen Produktions- und Frachtvorteil, welche sich positiv auf eine Herstellung und einen Transport auswirken und entsprechend dazu beitragen können, zugehörige Kosten gering zu halten.

### Bezugszeichenliste

- 1: Wäscheständeranordnung
- 2: Grundgestell
- 3: Standbein
- 4: Rahmen
- 5: Längselement
- 6: Querelement
- 7: Wäscheständerflügel
- 8: Schenkel
- 9: Rahmenquerelement
- 10: Rahmengelenk
- 11: erstes Gelenkteil
- 12: zweites Gelenkteil
- 13: freie Schenkel des zweiten Gelenkteils
- 14: erste U-förmige Aufnahmeöffnung des zweiten Gelenkteils
- 15: zweite U-förmige Aufnahmeöffnung zweiten Gelenkteils
- 16: dritte U-förmige Aufnahmeöffnung zweiten Gelenkteils
- 17: Rastelemente der Beinstütze
- 18: Beinstütze des zweiten Gelenkteils
- 19: Kopplungsöffnung des zweiten Gelenkteils
- 20: Befestigungsmittel / Bolzen
- 21: erste U-förmige Aufnahmeöffnung des ersten Gelenkteils
- 22: zweite U-förmige Aufnahmeöffnung ersten Gelenkteils
- 23: Kopplungsstruktur des ersten Gelenkteils
- 24: Stabilitätsrippen
- 25: Schutzkappe
- 26: Flügelstützung
- 27: Rastelemente des ersten Gelenkteils
- 28: Rastaufnahme des zweiten Gelenkteils

- A: Schwenkachse

## Patentansprüche

1. Wäscheständeranordnung (1) zum Trocknen von Wäsche, aufweisend:
- ein zusammenklappbares Grundgestell (2) mit zwei Standbeinen (3) und einem in einer Gebrauchslage horizontalen Rahmen (4), innerhalb dessen schnurartige oder stabförmige Elemente zum Aufnehmen der Wäsche angeordnet sind,
- zwei klappbare Wäscheständerflügel (7), die auf gegenüberliegenden Seiten des Rahmens (4) mit diesem gekoppelt sind, wobei die zwei Standbeine (3) und die zwei Wäscheständerflügel (7) jeweils mittels zweier Befestigungsmittel (20) miteinander und mit dem Rahmen (4) gekoppelt und um eine durch die Befestigungsmittel (20) eingerichtete Schwenkachse (A) verschwenkbar ausgebildet sind, und
- vier Rahmengelenke (10), von denen jeweils eines im Bereich einer jeweiligen Kopplungsstelle der Standbeine (3), der Wäscheständerflügel (7) und des Rahmens (4) anordenbar ist, wobei die Rahmengelenke (10) dazu ausgebildet sind, eine Stützstruktur zur Aufnahme der Standbeine (3) und des Rahmens (4) bereitzustellen, und wobei die vier Rahmengelenke (10) jeweils ein erstes Gelenkteil (11) und ein zweites Gelenkteil (12) umfassen, die eine Mehrzahl von Aufnahmeöffnungen (14, 15, 16, 21, 22) aufweisen, mittels derer die Rahmengelenke (10) hilfsmittellos mit dem Rahmen (4), einem jeweiligen Wäscheständerflügel (7) und einem jeweiligen Standbein (3) koppelbar sind,
**dadurch gekennzeichnet dass** die Aufnahmeöffnungen (14, 16) der jeweiligen zweiten Gelenkteile (12) in Abstimmung auf ein jeweils aufzunehmendes Element U-förmig begrenzt sind,
und dass die ersten und zweiten Gelenkteile (11, 12) eines jeweiligen Rahmengelenks (10) als separate Elemente ausgebildet sind und aufeinander abgestimmte Kopplungsstrukturen (19, 23, 27, 28) aufweisen, die ineinander steckbar und verrastbar eingerichtet sind, und
wobei das jeweils zweite Gelenkteil (12) zur Aufnahme des jeweiligen Standbeins (3) ausgebildet ist und eine verlängerte Beinstütze (18) aufweist, in welche das jeweilige Standbein (3) einrastbar ist.

2. Wäscheständeranordnung (1) nach Anspruch 1, bei der die Gelenkteile (11, 12) jeweils einstückig als separate Kunststoffkomponenten ausgebildet sind.

3. Wäscheständeranordnung (1) nach einem der vorhergehenden Ansprüche, bei der die Befestigungsmittel (20) als Nieten oder Bolzen ausgebildet sind, die sich durch einen jeweiligen Abschnitt des Rahmens (4), des jeweiligen Wäscheständerflügels (7) und des jeweiligen Standbeins (3) erstrecken.

4. Wäscheständeranordnung (1) nach einem der vorhergehenden Ansprüche, bei der die verlängerte Beinstütze (18) bezogen auf einen montierten und aufgebauten Zustand, in welchem das zweite Gelenkteil (12) mit dem Rahmen (4) gekoppelt und das Grundgestell (2) aufgeklappt und die Standbeine (3) aufgestellt sind, eine Länge entlang des Standbeins (3) von mindestens 6 cm aufweist.

5. Wäscheständeranordnung (1) nach einem der vorhergehenden Ansprüche, bei der die Aufnahmeöffnungen (21, 22) der jeweiligen ersten Gelenkteile (11) in Abstimmung auf ein jeweils aufzunehmendes Element U-förmig ausgebildet sind.

6. Wäscheständeranordnung (1) nach Anspruch 5, bei der das jeweilige zweite Gelenkteil (12) eine erste Aufnahmeöffnung (14), eine zweite Aufnahmeöffnung (15) und eine dritte Aufnahmeöffnung (16) umfasst,
wobei die erste Aufnahmeöffnung (14) von zwei voneinander beabstandeten Schenkeln (13) des zweiten Gelenkteils (12) begrenzt und zur Aufnahme des jeweiligen Befestigungsmittels (20) ausgebildet ist,
wobei die zweite Aufnahmeöffnung (15) von verlängerten Seitenflächen und einer verlängerten Rückenfläche des zweiten Gelenkteils (12) begrenzt und zur Aufnahme des jeweiligen Standbeins (3) ausgebildet ist, und
wobei die dritte Aufnahmeöffnung (16) an einer Oberseite des zweiten Gelenkteils (12) zur Aufnahme des jeweiligen Abschnitts des Rahmens (4) ausgebildet ist.

7. Wäscheständeranordnung (1) nach einem der vorhergehenden Ansprüche, bei der die vier Rahmengelenke (10) mittels Anstecken an einer jeweiligen Kopplungsstelle der Standbeine (3), des Rahmens (4) und der Wäscheständerflügel (7) angeordnet sind, sodass die jeweiligen ersten und zweiten Gelenkteile (11, 12) einen Abschnitt des Rahmens (4) und/oder der Befestigungsmittel (20) umgeben.

8. Wäscheständeranordnung (1) nach einem der vorhergehenden Ansprüche, bei der die jeweiligen ersten Gelenkteile (11) eine Abdeckung ausbilden und einen oberen Bereich des Rahmens (4) umgeben und bei der die jeweiligen zweiten Gelenkteile (12) einen unteren Bereich des Rahmens (4) umgeben, sodass die jeweiligen ersten und zweiten Gelenkteile (11, 12) zusammen den zugehörigen Abschnitt des Rahmens (4) vollständig umschließen.

## Claims

1. Clothes drying rack arrangement (1) for drying laundry,
comprising:
- a collapsible base frame (2) with two legs (3) and a frame (4) that is horizontal in the position of use, within which cord-like or rod-shaped elements are arranged for holding the laundry,
- two foldable clothes drying rack wings (7) which are coupled to the frame (4) on opposite sides thereof, wherein the two support legs (3) and the two clothes drying rack wings (7) are each coupled to each other and to the frame (4) by means of two fastening means (20) (4) and are designed to pivot about a pivot axis (A) established by the fastening means (20), and
- four frame joints (10), one of which can be arranged in the area of a respective coupling point of the support legs (3), the clothes horse wings (7) and the frame (4), wherein the frame joints (10) are designed to provide a support structure for receiving the support legs (3) and the frame (4), and wherein the four frame joints (10) each comprise a first joint part (11) and a second joint part (12) which have a plurality of receiving openings (14, 15, 16, 21, 22) by means of which the frame joints (10) can be coupled without aids to the frame (4), a respective clothes horse wing (7) and a respective support leg (3) without the need for additional means, **characterised in that**
the receiving openings (14, 16) of the respective second joint parts (12) are limited to a U-shape in coordination with a respective element to be received, and that the first and second joint parts (11, 12) of a respective frame joint (10) are designed as separate elements and have coordinated coupling structures (19, 23, 27, 28) which are designed to be inserted into one another and locked in place, and
wherein the respective second joint part (12) is designed to receive the respective support leg (3) and has an extended leg support (18) into which the respective support leg (3) can be locked.

2. Clothes drying rack arrangement (1) according to claim 1, in which the joint parts (11, 12) are each formed in one piece as separate plastic components.

3. Clothes drying rack arrangement (1) according to one of the preceding claims, wherein the fastening means (20) are designed as rivets or bolts which extend through a respective section of the frame (4), the respective clothes drying rack wing (7) and the respective support leg (3).

4. Clothes drying rack arrangement (1) according to one of the preceding claims, wherein the extended leg support (18), relative to an assembled and erected state in which the second joint part (12) is coupled to the frame (4) and the base frame (2) is unfolded and the support legs (3) are erected, has a length along the support leg (3) of at least 6 cm.

5. Clothes drying rack arrangement (1) according to one of the preceding claims, in which the receiving openings (21, 22) of the respective first joint parts (11) are designed in a U-shape in coordination with a respective element to be received.

6. Clothes drying rack arrangement (1) according to claim 5, in which the respective second joint part (12) comprises a first receiving opening (14), a second receiving opening (15) and a third receiving opening (16),
wherein the first receiving opening (14) is bounded by two spaced-apart legs (13) of the second joint part (12) and is designed to receive the respective fastening means (20), wherein the second receiving opening (15) is bounded by elongated side surfaces and an elongated rear surface of the second joint part (12) and is designed to receive the respective support leg (3), and
wherein the third receiving opening (16) is formed on an upper side of the second joint part (12) to receive the respective section of the frame (4).

7. Clothes drying rack arrangement (1) according to one of the preceding claims, in which the four frame joints (10) are arranged by means of attachment at a respective coupling point of the support legs (3), of the frame (4) and the clothes horse wings (7) so that the respective first and second joint parts (11, 12) surround a section of the frame (4) and/or the fastening means (20).

8. Clothes drying rack arrangement (1) according to one of the preceding claims, in which the respective first joint parts (11) form a cover and surround an upper area of the frame (4) and in which the respective second joint parts (12) surround a lower area of the frame (4), so that the respective first and second joint parts (11, 12) together completely enclose the associated section of the frame (4).

## Revendications

1. Ensemble d'étendoir à linge (1) pour sécher du linge, comprenant :
- un châssis de base (2) pliable comprenant deux pieds d'appui (3) et un cadre (4), horizontal en position d'utilisation, à l'intérieur duquel sont disposés des éléments en forme de cordes ou de tiges pour accueillir le linge,
- deux ailes d'étendoir (7) rabattables, couplées au cadre (4) sur des côtés opposés de celui-ci, les deux pieds d'appui (3) et les deux ailes d'étendoir (7) étant reliés entre eux et au cadre (4) au moyen de deux moyens de fixation (20) et pouvant pivoter autour d'un axe de pivotement (A) défini par les moyens de fixation (20), et
- quatre articulations de cadre (10), dont chacune peut être disposée dans la zone d'un point de couplage respectif des pieds d'appui (3), des ailes d'étendoir (7) et du cadre (4), les articulations de cadre (10) étant conçues pour fournir une structure de support destinée à recevoir les pieds d'appui (3) et le cadre (4), et les quatre articulations de cadre (10) comprenant chacune une première partie d'articulation (11) et une deuxième partie d'articulation (12) présentant une pluralité d'ouvertures de réception (14, 15, 16, 21, 22) au moyen desquelles les articulations de cadre (10) peuvent être couplées sans outil au cadre (4), à une aile d'étendoir (7) respective et à un pied d'appui (3) respectif,
**caractérisé en ce que**
les ouvertures de réception (14, 16) des deuxièmes parties d'articulation (12) respectives sont limitées en forme de U en coordination avec un élément respectif à recevoir,
et **en ce que**
la première et la deuxième partie articulée (11, 12) d'une articulation de cadre respective (10) sont conçues comme des éléments séparés et présentent des structures d'accouplement (19, 23, 27, 28) conçues pour être emboîtées et encliquetées l'une dans l'autre, et
sachant que la deuxième partie d'articulation (12) respective est conçue pour recevoir le pied d'appui (3) respectif et comporte un support de pied allongé (18) dans lequel le pied d'appui (3) respectif peut être encliqueté.

2. L'ensemble d'étendoir à linge (1) selon la revendication 1, sachant que les parties d'articulation (11, 12) sont chacune conçues d'un seul tenant comme des composants en plastique séparés.

3. L'ensemble d'étendoir à linge (1) selon l'une quelconque des revendications précédentes, sachant que les moyens de fixation (20) sont conçus comme des rivets ou des boulons s'étendant à travers une section respective du cadre (4), de l'aile d'étendoir (7) respective et du pied d'appui (3) respectif.

4. L'ensemble d'étendoir à linge (1) selon l'une quelconque des revendications précédentes, sachant que le support de pied prolongé (18), par rapport à l'état monté et assemblé dans lequel la deuxième partie d'articulation (12) est couplée au cadre (4) et le châssis de base (2) est déplié et les pieds d'appui (3) sont déployés, présente une longueur le long du pied d'appui (3) d'au moins 6 cm.

5. L'ensemble d'étendoir à linge (1) selon l'une quelconque des revendications précédentes, sachant que les ouvertures de réception (21, 22) des premières parties d'articulation respectives (11) sont conçues en forme de U en coordination avec un élément respectif à recevoir.

6. L'ensemble d'étendoir à linge (1) selon la revendication 5, sachant que la deuxième partie d'articulation (12) respective comprend une première ouverture de réception (14), une deuxième ouverture de réception (15) et une troisième ouverture de réception (16),
la première ouverture de réception (14) étant délimitée par deux branches (13) de la deuxième partie d'articulation (12) espacées l'une de l'autre et étant conçue pour recevoir le moyen de fixation (20) respectif,
la deuxième ouverture de réception (15) étant délimitée par des surfaces latérales allongées et une surface arrière allongée de la deuxième partie d'articulation (12) et étant conçue pour recevoir le pied d'appui respectif (3), et
la troisième ouverture de réception (16) étant formée sur une face supérieure de la deuxième partie d'articulation (12) pour recevoir la section respective du cadre (4).

7. L'ensemble d'étendoir à linge (1) selon l'une quelconque des revendications précédentes, sachant que les quatre articulations de cadre (10) sont disposées au moyen d'un emboîtement sur un point d'accouplement respectif des pieds d'appui (3), du cadre (4) et des ailes d'étendoir (7), de sorte que la première et la deuxième partie d'articulation respective (11, 12) entourent une section du cadre (4) et/ou des moyens de fixation (20).

8. L'ensemble d'étendoir à linge (1) selon l'une quelconque des revendications précédentes, sachant que les premières parties d'articulation respectives (11) forment un couvercle et entourent une zone supérieure du cadre (4), et dans lequel les deuxièmes parties d'articulation respectives (12) entourent une zone inférieure du cadre (4), de sorte que les premières et deuxièmes parties d'articulation respectives (11, 12) entourent ensemble complètement la section correspondante du cadre (4).
